# EUROPÄISCHE PATENTSCHRIFT

(11) **EP 3 527 740 B1**
(45) Veröffentlichungstag und Bekanntmachung des Hinweises auf die Patenterteilung: **11.09.2024**
(21) Anmeldenummer: 18157028.4
(22) Anmeldetag: 15.02.2018
(51) Int. Cl.: E05C 17/26, E05C 17/24, E04D 13/035

(54) **DACHFENSTER**
SKYLIGHT
FENÊTRE DE TOIT

(43) Veröffentlichungstag der Anmeldung: 21.08.2019
(73) Patentinhaber: Roto Frank DST Marken GmbH & Co. KG, 97980 Bad Mergentheim (DE)
(72) Erfinder: Haas, Raimund, 97980 Wachbach (DE); Stürzenhofäcker, Jens, 97922 Lauda-Königshofen (DE); Galm, Bernd, 74736 Hardheim (DE)
(74) Vertreter: Dietz, Christopher Friedrich

(56) Entgegenhaltungen:
- EP-A1- 1 582 672
- EP-B1- 1 908 892
- WO-A1-2011/150922
- DE-A1- 2 422 328
- DE-U1- 202008 004 292
- GB-A- 2 258 493
- US-A- 5 615 522
- US-B1- 6 560 931

## Beschreibung

Die Erfindung betrifft ein Dachfenster, insbesondere Wohndachfenster, mit einem Blendrahmen und einem bezüglich des Blendrahmens um wenigstens eine Flügelrahmendrehachse drehbar gelagerten Flügelrahmen, und mit einer Öffnungsbegrenzungseinrichtung zur Begrenzung einer Drehbewegung des Flügelrahmens bezüglich des Blendrahmens auf einen bestimmten Flügelrahmendrehwinkelbereich, wobei die Öffnungsbegrenzungseinrichtung einen Begrenzungsarm aufweist, der einerseits linear beweglich an einer der Öffnungsbegrenzung des Dachfensters dienenden Führungsschiene und andererseits um eine Begrenzungsarmdrehachse drehbar bezüglich des Blendrahmens gelagert ist.

Aus dem Stand der Technik ist beispielsweise die Druckschrift WO 2011/150922 A1 bekannt, die eine Rollladeneinrichtung für ein Schwingdachfenster zeigt. Die Rollladeneinrichtung verfügt über Rollladenführungsschienen, mittels welchen ein Rollladenpanzer geführt ist. Die Rollladenführungsschienen sind drehbar an einem Rollladenkasten angelenkt, welcher wiederum starr mit einem Blendrahmen des Schwingdachfensters verbunden ist. US 5 615 522 A offenbart ein Dachfenster mit einer Öffnungsbegrenzungseinrichtung.

Es ist Aufgabe der Erfindung, ein Dachfenster vorzuschlagen, welches gegenüber bekannten Dachfenstern Vorteile aufweist, insbesondere eine komfortable und sichere Bedienung des Dachfensters ermöglicht.

Dies wird erfindungsgemäß mit einem Dachfenster mit den Merkmalen des Anspruchs 1 erreicht. Dabei liegt eine Drehwinkelbegrenzung für den Begrenzungsarm zur Begrenzung einer Drehbewegung des Begrenzungsarms um die Begrenzungsarmdrehachse auf einen bestimmten Begrenzungsarmdrehwinkelbereich vor.

Das Dachfenster dient der Begrenzung eines Innenraums eines Gebäudes und ist hierzu vorzugsweise in einem Dach des Gebäudes montiert beziehungsweise montierbar. Das Dach weist üblicherweise eine Dachkonstruktion und eine Dachhaut auf, wobei die Dachhaut beispielsweise aus einer Dachdeckung besteht, die sich aus einer Vielzahl von einzelnen Bauteilen, beispielsweise Dachziegeln oder Dachsteinen, zusammensetzt. Das Dachfenster ist bevorzugt in einer Dachausnehmung des Dachs angeordnet und befestigt, welche sowohl die Dachkonstruktion als auch die Dachhaut durchgreift. Über die Dachöffnung ist insoweit der Innenraum des Gebäudes mit einer Außenumgebung strömungstechnisch und/oder optisch verbunden. Mittels des Dachfensters ist diese Strömungsverbindung permanent oder zumindest zeitweise unterbrechbar.

Das Dachfenster ist vorzugsweise lichtdurchlässig ausgebildet und weist hierzu eine Verglasung auf. Die Verglasung kann als Einscheibenverglasung oder als Mehrscheibenverglasung, insbesondere als Doppelverglasung oder Dreifachverglasung, ausgestaltet sein. Die Verglasung ist Bestandteil des Flügelrahmens, welcher um die wenigstens eine Flügelrahmendrehachse drehbar an dem Blendrahmen gelagert ist. Der Flügelrahmen kann um genau eine Flügelrahmendrehachse bezüglich des Blendrahmens drehbar gelagert sein. Beispielsweise ist das Fenster in diesem Fall als Klappfenster oder als Schwingfenster ausgebildet. Im Falle des Klappfensters ist die Flügelrahmendrehachse vorzugsweise im Bereich einer Oberseite des Dachfensters angeordnet, insbesondere in einem oberen Drittel, wohingegen sie im Falle des Klappfensters in einem mittleren Drittel vorliegt, insbesondere mittig an dem Dachfenster angeordnet ist.

Es kann auch vorgesehen sein, dass der Flügelrahmen um mehrere Flügelrahmendrehachsen bezüglich des Blendrahmens drehbar gelagert ist, wobei vorzugsweise ein Benutzer des Dachfensters diejenige der Drehachsen auswählt, um welche der Flügelrahmen bezüglich des Blendrahmens gedreht werden soll. Beispielsweise liegt das Dachfenster in diesem Fall als Klapp-Schwingfenster vor, bei welchem ein Drehen des Flügelrahmens bezüglich des Blendrahmens wahlweise um die für das Klappfenster beschriebene Flügelrahmendrehachse oder die für das Schwingfenster beschriebene Flügelrahmendrehachse drehbar ist.

Das Dachfenster verfügt über die Öffnungsbegrenzungseinrichtung, mittels welcher die Drehbewegung des Flügelrahmens bezüglich des Blendrahmens auf den bestimmten Flügelrahmendrehwinkelbereich begrenzt oder begrenzbar ist. Der Flügelrahmendrehwinkelbereich umfasst vorzugsweise eine Geschlossenstellung des Dachfensters, in welcher das Dachfenster vollständig geschlossen ist, sowie eine Offenstellung, in welcher das Dachfenster zumindest teilweise, vorzugsweise nur teilweise, oder vollständig geöffnet ist. Insbesondere ist der Flügelrahmendrehwinkelbereich einerseits von der Geschlossenstellung und andererseits von der Offenstellung begrenzt.

Die Öffnungsbegrenzungseinrichtung ist zur Begrenzung der Drehbewegung bei einem Öffnen des Dachfensters vorgesehen und ausgebildet. Insoweit verhindert die Öffnungsbegrenzungseinrichtung, dass das Dachfenster über die Offenstellung hinaus geöffnet wird. Dies ist insbesondere sinnvoll, falls das Dachfenster über eine Rollladeneinrichtung beziehungsweise einen Rollladen verfügt. Zumindest bei teilweise oder vollständig geschlossener Rollladeneinrichtung tritt der Flügelrahmen bei einem bestimmten Drehwinkel beziehungsweise Öffnungswinkel in Anlagekontakt mit der Rollladeneinrichtung, insbesondere einem Rollladenpanzer der Rollladeneinrichtung. Es kann zwar vorgesehen sein, dass die Rollladeneinrichtung innerhalb bestimmter Grenzen beweglich an dem Dachfenster angeordnet ist, sodass die Rollladeneinrichtung bei einem weiteren Öffnen des Dachfensters zunächst von dem Flügelrahmen mitgenommen wird. Die mögliche Verlagerung der Rollladeneinrichtung ist jedoch begrenzt.

Um eine Beschädigung des Dachfensters, insbesondere des Flügelrahmens und/oder der Rollladeneinrichtung zu verhindern, soll daher die Drehbewegung des Flügelrahmens auf den Flügelrahmendrehwinkelbereich begrenzt sein. Der Flügelrahmendrehwinkelbereich kann hierbei von einem Öffnungszustand der Rollladeneinrichtung, insbesondere von einer Stellung des Rollladenpanzers, abhängig sein. Bei einer ersten Einstellung der Rollladeneinrichtung erstreckt sich der Flügelrahmendrehwinkelbereich beispielsweise weiter von der Geschlossenstellung weg als bei einer zweiten Einstellung der Rollladeneinrichtung, in welcher die Rollladeneinrichtung weiter geschlossen ist als bei der ersten Einstellung. In anderen Worten kann das Dachfenster bei der ersten Einstellung der Rollladeneinrichtung weiter geöffnet werden als bei der zweiten Einstellung. Die erste Einstellung entspricht beispielsweise einer vollständig geöffneten Rollladeneinrichtung, wohingegen die zweite Einstellung einer wenigstens teilweise geschlossenen, insbesondere vollständig geschlossenen Rollladeneinrichtung entspricht.

Zur Begrenzung der Drehbewegung des Flügelrahmens bezüglich des Blendrahmens verfügt die Öffnungsbegrenzungseinrichtung über den Begrenzungsarm. Dieser wirkt an einem seiner Enden mit der Führungsschiene und an seinem anderen Ende mit dem Blendrahmen zusammen, um die Öffnungsbegrenzung des Dachfensters zu bewirken. Beispielsweise greift der Begrenzungsarm einerseits unmittelbar an der Führungsschiene und andererseits unmittelbar an dem Blendrahmen an. An der Führungsschiene ist der Begrenzungsarm linear verlagerbar gelagert. Hierzu weist er beispielsweise auf seiner der Führungsschiene zugewandten Seite eine Laufkatze auf, welche ihrerseits linear verlagerbar beziehungsweise beweglich an oder in der Führungsschiene gelagert ist. Auf ihrer der Führungsschiene abgewandten Seite ist der Begrenzungsarm an dem Blendrahmen drehbar gelagert.

Der Begrenzungsarm und die Führungsschiene wirken zusammen, um die Öffnungsbegrenzung des Dachfensters zu bewirken. Hierzu ist die Führungsschiene in wenigstens einer Stellung des Flügelrahmens mit diesem verbunden, beispielsweise liegt sie an ihm an. Bevorzugt ist hierzu die Führungsschiene Bestandteil der vorstehend bereits erwähnten Rollladeneinrichtung. Insbesondere ist sie einer Rollladenführungsschiene der Rollladeneinrichtung zugeordnet. Selbstverständlich kann die Führungsschiene jedoch auch an dem Flügelrahmen selbst vorliegen, beispielsweise an ihm befestigt sein.

Die Führungsschiene ist um eine Führungsschienendrehachse bezüglich des Blendrahmens drehbar gelagert. Ist die Führungsschiene Bestandteil des Flügelrahmens, so fällt die Führungsschienendrehachse mit der Flügelrahmendrehachse beziehungsweise einer der Flügelrahmendrehachsen zusammen. Falls die Führungsschiene Bestandteil der Rollladeneinrichtung ist beziehungsweise an der Rollladenführungsschiene befestigt oder von ihr gebildet ist, so fällt die Führungsschienendrehachse mit einer Rollladenführungsschienendrehachse zusammen, um welche die Rollladenführungsschiene bezüglich des Blendrahmens drehbar gelagert ist. Die Rollladenführungsschienendrehachse ist hierbei üblicherweise von der Flügelrahmendrehachse beabstandet, insbesondere parallel beabstandet.

Im Falle einer separaten Ausgestaltung der Führungsschiene, unabhängig sowohl von dem Flügelrahmen als auch von der Rollladeneinrichtung, kann die Führungsschienendrehachse im Wesentlichen frei gewählt werden. Beispielsweise ist sie jedoch auch hierbei beabstandet, insbesondere parallel beabstandet, zu der Flügelrahmendrehachse und/oder der Rollladenführungsschienendrehachse angeordnet. Die Führungsschiene wirkt in wenigstens einer Drehwinkelstellung bezüglich des Blendrahmens mit dem Flügelrahmen zusammen, um ein weiteres Öffnen des Dachfensters hinaus, also ein Verlagern des Flügelrahmens aus dem Flügelrahmendrehwinkelbereich hinaus, zu verhindern.

Um die Drehbewegung des Flügelrahmens zu begrenzen, ist auch die Drehbewegung der Führungsschiene um die Führungsschienendrehachse begrenzt. Dies kann durch einen Endanschlag für den Begrenzungsarm an beziehungsweise in der Führungsschiene realisiert sein. Ein derartiger Endanschlag hat jedoch eine abrupte Begrenzung der Verlagerung des Begrenzungsarms bezüglich der Führungsschiene und mithin ein abruptes Festsetzen der Führungsschiene um ihre Führungsschienendrehachse zur Folge. In anderen Worten tritt bei dem Eintreten der Öffnungsbegrenzung des Dachfensters durch die Führungsschiene ein Impulsstoß auf, welcher zum einen für einen Benutzer des Dachfensters unangenehm ist und zum anderen zu einer Materialermüdung führen kann.

Aus diesem Grund ist die Drehwinkelbegrenzung für den Begrenzungsarm Bestandteil der Öffnungsbegrenzungseinrichtung. Die Drehwinkelbegrenzung begrenzt die Drehbewegung des Begrenzungsarms um die Begrenzungsarmdrehachse auf den bestimmten Begrenzungsarmdrehwinkelbereich. In anderen Worten ist kein Endanschlag für die lineare Verlagerung des Begrenzungsarms bezüglich der Führungsschiene an der Führungsschiene vorgesehen und ausgebildet, sondern vielmehr ein Endanschlag, der die Drehbewegung des Begrenzungsarms um die Begrenzungsarmdrehachse begrenzt, nämlich auf den Begrenzungsarmdrehwinkelbereich. Dass bedeutet, dass der Endanschlag ein Verlassen des Begrenzungsarmdrehwinkelbereichs durch den Begrenzungsarm in wenigsten eine Drehrichtung verhindert, nämlich in diejenige Drehrichtung, die bei dem Öffnen des Dachfensters auftritt. Mittels der Drehwinkelbegrenzung für den Begrenzungsarm wird eine sanfte Öffnungsbegrenzung für das Dachfenster realisiert, sodass der vorstehend erwähnte Impulsstoß nicht oder allenfalls in deutlich verringerter Form auftritt. Somit ist eine komfortable Bedienung des Dachfensters realisiert.

Vorzugsweise verfügt die Öffnungsbegrenzungseinrichtung über mehrere Führungsschienen und mehrere Begrenzungsarme, wobei jeweils eine der Führungsschienen und einer der Begrenzungsarme zur Öffnungsbegrenzung des Dachfensters zusammenwirken. Jeweils eine der Anordnungen aus Führungsschiene und Begrenzungsarm ist von wenigstens einer weiteren dieser Anordnungen beabstandet angeordnet. Beispielsweise liegen zwei Führungsschienen auf gegenüberliegenden Seiten des Flügelrahmens vor. Vorzugsweise sind sie jedoch um dieselbe Führungsschienendrehachse drehbar gelagert. Beispielsweise ist der Begrenzungsarm über eine Drehlagerung drehbar an dem Blendrahmen gelagert. Die Drehlagerung ist insoweit an dem Blendrahmen befestigt, wobei diese Befestigung auf beliebige Art und Weise hergestellt sein kann. Beispielsweise ist zwischen der Drehlagerung und dem Blendrahmen, insbesondere einem Abdeckblech des Blendrahmens, eine Taumelverbindung, eine Stiftverbindung, eine Schraubverbindung oder eine Formschlussverbindung hergestellt.

Eine weitere Ausführungsform der Erfindung sieht vor, dass der Begrenzungsarm an einer in der Führungsschiene linear beweglich gelagerten Laufkatze befestigt oder drehbar gelagert ist. Die Laufkatze ist an und/oder in der Führungsschiene linear beweglich gelagert. Beispielsweise greift hierzu die Laufkatze in zwei gegenüberliegende Führungsausnehmungen der Führungsschiene ein, um ein Verkippen der Laufkatze zuverlässig zu verhindern. Die Laufkatze kann Bestandteil des Begrenzungsarms sein. Alternativ kann die Laufkatze jedoch auch separat von dem Begrenzungsarm vorliegen und drehbar an ihm gelagert sein. In diesem Fall wird eine besonders zuverlässige Längsführung des Begrenzungsarms bezüglich der Führungsschiene erzielt. Die Führungsschiene und/oder die Laufkatze greifen beispielsweise in eine Führungsnut der Führungsschiene ein. Die Führungsnut kann die vorstehend bereits bezeichneten Führungsausnehmungen aufweisen. Die Führungsnut ist insoweit im Wesentlichen C-förmig.

Eine weitere Ausführungsform der Erfindung sieht vor, dass der Begrenzungsarm bezüglich der Führungsschiene innerhalb eines Führungsbereichs linear frei verlagerbar ist, wobei der Begrenzungsarmdrehwinkelbereich derart gewählt ist, dass bei einem Öffnen des Dachfensters die Drehwinkelbegrenzung die Drehbewegung des Begrenzungsarms bezüglich des Blendrahmens bei innerhalb des Führungsbereichs vorliegendem Begrenzungsarm begrenzt. Die lineare Verlagerbarkeit des Begrenzungsarms bezüglich der Führungsschiene soll insoweit innerhalb des Führungsbereichs ungehindert sein, insbesondere soll innerhalb des Führungsbereichs kein Endanschlag für den Begrenzungsarm vorliegen. Vielmehr ist der Begrenzungsarm innerhalb des Führungsbereichs stets völlig ungehindert bezüglich der Führungsschiene verlagerbar. Außerhalb des Führungsbereichs kann jedoch ein Endanschlag vorliegen, um eine definierte Verlagerbarkeit des Begrenzungsarms bezüglich der Führungsschiene zu erzielen, insbesondere ein Herausrutschen des Begrenzungsarms und/oder der Laufkatze aus der Führungsschiene zu verhindern.

Die Drehwinkelbegrenzung für den Begrenzungsarm ist nun derart ausgeführt, dass er die Drehbewegung des Begrenzungsarms bei dem Öffnen des Dachfensters noch innerhalb des Führungsbereichs begrenzt. In anderen Worten wird die Drehbewegung des Begrenzungsarms bereits vor einem Verlassen des Führungsbereichs durch den Begrenzungsarm unterbunden, insbesondere durch entsprechende Anordnung des Endanschlags der Drehwinkelbegrenzung. Der Führungsbereich ist in Richtung des Öffnens des Dachfensters von einer Begrenzung begrenzt. Der Begrenzungsarmdrehwinkelbereich ist nun so gewählt, dass die Drehbewegung des Begrenzungsarms mittels der Drehwinkelbegrenzung bereits begrenzt wird, wenn der Begrenzungsarm noch von der Begrenzung des Führungsbereichs beabstandet vorliegt. Auf diese Art und Weise wird ein zuverlässiges Führen des Begrenzungsarms bezüglich der Führungsschiene sichergestellt.

Im Rahmen einer weiteren Ausführungsform der Erfindung kann vorgesehen sein, dass der Führungsbereich zumindest einseitig von einer Grenze begrenzt ist, insbesondere in einer Öffnungsrichtung, in die der Begrenzungsarm bei dem Öffnen des Dachfensters verlagert wird. Die wenigstens eine Grenze liegt an einem Ende des Führungsbereichs, sodass der Führungsbereich an der Grenze endet. Die Grenze kann ein rein gedankliches Ende des Führungsbereichs sein. Alternativ ist es ein Ende des Führungsbereichs, an welchem eine Führung des Begrenzungsarms durch die Führungsschiene endet. Beispielsweise gerät der Begrenzungsarms außer Eingriff mit der Führungsschiene, falls er über die Grenze hinaus aus dem Führungsbereich heraus verlagert wird.

Es kann jedoch auch vorgesehen sein, dass die Grenze mittels eines Endanschlags definiert ist. Der Endanschlag ist der Führungsschiene zugeordnet, insbesondere an ihr befestigt und dient einer Begrenzung einer linearen Bewegung des Begrenzungsarms. Hierauf wurde vorstehend bereits hingewiesen. Zusätzlich zu der Drehwinkelbegrenzung für den Begrenzungsarm kann insoweit eine Begrenzung in Form des Endanschlags vorliegen, die der Führungsschiene zugeordnet ist und die lineare Verlagerung des Begrenzungsarms bezüglich der Führungsschiene begrenzt. Der Endanschlag begrenzt beispielsweise den Führungsbereich in der Öffnungsrichtung oder liegt außerhalb des Führungsbereichs vor. Der Endanschlag verhindert bevorzugt zuverlässig ein ungewolltes Entfernen des Begrenzungsarms von der Führungsschiene, insbesondere ein Herausrutschen des Begrenzungsarms aus der Führungsnut der Führungsschiene.

Der Endanschlag kann beispielsweise in der Führungsschiene oder endseitig an ihr angeordnet sein. In letzterem Fall liegt der Endanschlag zum Beispiel in Form einer Endkappe für die Führungsschiene vor, die an der Führungsschiene angeordnet und befestigt ist. Es sei darauf hingewiesen, dass während einer normalen Benutzung des Dachfensters der Begrenzungsarm beabstandet von der Grenze, insbesondere von dem Endanschlag, vorliegt. Bei vorliegender Begrenzung der Drehbewegung des Begrenzungsarms durch die Drehwinkelbegrenzung kann der Begrenzungsarm also allenfalls aufgrund seiner Drehelastizität beziehungsweise Drehflexibilität um die Begrenzungsarmdrehachse zu der Grenze beziehungsweise dem Endanschlag gelangen. Besonders bevorzugt ist jedoch die Grenze beziehungsweise der Endanschlag derart angeordnet und die Drehwinkelbegrenzung derart ausgebildet, dass der Begrenzungsarm von der Drehwinkelbegrenzung stets beabstandet von der Grenze beziehungsweise dem Endanschlag gehalten wird.

Erfindungsgemäß weist die Drehwinkelbegrenzung ein Anschlagelement auf, das ausgehend von dem Blendrahmen die Begrenzungsarmdrehachse zumindest bereichsweise umgreift. Der Endanschlag der Drehwinkelbegrenzung liegt insoweit an dem Anschlagelement vor. Das Anschlagelement geht von dem Blendrahmen aus und umgreift bis hin zu dem Endanschlag die Begrenzungsarmdrehachse zumindest bereichsweise. Das Anschlagelement ist hierbei zum Beispiel Bestandteil der Drehlagerung oder bildet diese mit aus. Beispielsweise stellt das Anschlagelement eine Gleitlageraufnahme für ein Lagerelement dar, welches um die Begrenzungsarmdrehachse drehbar in der Gleitlageraufnahme gleitend drehbar aufgenommen ist. Das Lagerelement und die Gleitlageraufnahme bilden insoweit ein Gleitlager miteinander aus. Der Begrenzungsarm ist beispielsweise an dem Lagerelement befestigt oder einstückig und/oder materialeinheitlich mit diesem ausgestaltet. Das Lagerelement liegt in letzterem Fall als Teil des Begrenzungsarms vor und ist integral mit diesem ausgeführt. Hierdurch wird eine besonders günstige Ausgestaltung der Drehwinkelbegrenzung realisiert.

Eine weitere bevorzugte Ausgestaltung der Erfindung sieht vor, dass die Führungsschiene an dem Flügelrahmen angeordnet oder Bestandteil einer Rollladeneinrichtung ist. Hierauf wurde bereits hingewiesen. Bevorzugt liegt die Führungsschiene als Bestandteil der Rollladeneinrichtung vor und verhindert insoweit ein zu weites Öffnen des Dachfensters, insbesondere bei zumindest teilweise oder vollständig ausgefahrenem Rollladen.

Eine besonders bevorzugte Weiterbildung der Erfindung sieht vor, dass die Rollladeneinrichtung eine Rollladenführungsschiene und einen mittels der Rollladenführungsschiene verfahrbar geführten Rollladenpanzer aufweist, wobei die Rollladenführungsschiene um eine von der Flügelrahmendrehachse beabstandete Rollladenführungsschienendrehachse drehbar bezüglich des Blendrahmens gelagert ist und die Führungsschiene an der Rollladenführungsschiene befestigt oder von ihr gebildet ist. Der Rollladen beziehungsweise die Rollladeneinrichtung weist insoweit zumindest die Rollladenführungsschiene und den Rollladenpanzer auf. Bevorzugt sind jedoch mehrere Rollladenführungsschienen vorgesehen, welche parallel beabstandet zueinander angeordnet sind und eine Führung des Rollladenpanzers auf gegenüberliegenden Seiten dienen. Beispielsweise greift der Rollladenpanzer einerseits in eine erste der Rollladenführungsschienen und andererseits in eine zweite der Rollladenführungsschienen ein.

Die Rollladenführungsschiene ist beziehungsweise die mehreren Rollladenführungsschienen sind jeweils um die Rollladenführungsschienendrehachse drehbar gelagert, nämlich bezüglich des Blendrahmens. Die Rollladenführungsschienendrehachse ist hierbei beabstandet, insbesondere parallel beabstandet, von der Flügelrahmendrehachse angeordnet. Die Führungsschiene ist an der Rollladenführungsschiene befestigt oder von ihr ausgebildet. Alternativ kann es jedoch auch vorgesehen sein, dass die Führungsschiene separat von der Rollladenführungsschiene vorliegt. Besonders bevorzugt geht die Rollladenführungsschiene von einem Rollladenkasten der Rollladeneinrichtung aus, in welchem der Rollladenpanzer in aufgerolltem Zustand zumindest teilweise, insbesondere vollständig, angeordnet ist.

Die Rollladenführungsschiene kann starr mit dem Rollladenpanzer verbunden sein. In diesem Fall ist die Rollladenführungsschiene gemeinsam mit dem Rollladenpanzer um die Rollladenführungsschienendrehachse bezüglich des Blendrahmens drehbar gelagert. Es kann jedoch auch vorgesehen sein, dass die Rollladenführungsschiene um die Rollladenführungsschienendrehachse drehbar an dem Rollladenkasten gelagert ist, wohingegen dieser starr mit dem Blendrahmen verbunden ist. Bei gemeinsam mit der Rollladenführungsschiene drehbar gelagertem Rollladenkasten kann es vorgesehen sein, dass dieser durch eine Drehbewegung montiert wird. In diesem Fall ist die Öffnungsbegrenzung des Dachfensters beziehungsweise die Drehwinkelbegrenzung für den Begrenzungsarm derart ausgebildet, dass der Rollladenkasten nicht ungewollt von dem Blendrahmen gelöst werden kann. Liegen mehrere Rollladenführungsschienen vor, so sind die Ausführungen zu der Rollladenführungsschiene im Rahmen dieser Beschreibung selbstverständlich auf jede der mehreren Rollladenführungsschienen jeweils analog übertragbar.

Eine besonders bevorzugte Ausgestaltung der Erfindung sieht vor, dass der Begrenzungsarm um die Begrenzungsarmdrehachse drehflexibel ist, sodass nach Begrenzung der Drehbewegung des Begrenzungsarms bei einem ersten Flügelrahmendrehwinkel das Dachfenster bis zu einem zweiten Flügelrahmendrehwinkel weiter geöffnet werden kann. In anderen Worten gerät der Begrenzungsarm bereits bei dem ersten Flügelrahmendrehwinkel in Anlagekontakt mit dem Endanschlag der Drehwinkelbegrenzung. Bei Vorliegen des Flügelrahmens in dem ersten Flügelrahmendrehwinkel liegt der Begrenzungsarm auf einer Grenze des Begrenzungsarmdrehwinkelbereichs vor und kann insoweit nicht weiter um die Begrenzungsarmdrehachse gedreht werden.

Weil jedoch der Begrenzungsarm hinsichtlich der Begrenzungsarmdrehachse drehflexibel ist, kann das Dachfenster dennoch bis zu dem zweiten Flügelrahmendrehwinkel weiter geöffnet werden, wobei der zweite Flügelrahmendrehwinkel weiter von der Geschlossenstellung des Dachfensters entfernt ist als der erste Flügelrahmendrehwinkel. Auf diese Art und Weise wird der harte Anschlag des Flügelrahmens am Ende des Flügelrahmendrehwinkelbereichs verhindert. Vorzugsweise liegt der erste Flügelrahmendrehwinkel innerhalb des Flügelrahmendrehwinkelbereichs und der zweite Flügelrahmendrehwinkel auf einer Grenze des Flügelrahmendrehwinkelbereichs.

Eine weitere Ausführungsform der Erfindung sieht vor, dass der Begrenzungsarm einen linear beweglich an der Führungsschiene gelagerten ersten Anlenkbereich, einen um die Begrenzungsarmdrehachse drehbar bezüglich des Blendrahmens gelagerten zweiten Anlenkbereich und einen den ersten Anlenkbereich mit dem zweiten Anlenkbereich verbindenden Verbindungsbereich aufweist, wobei der Verbindungsbereich bezüglich des ersten Anlenkbereichs und des zweiten Anlenkbereichs jeweils angewinkelt ist. Der Begrenzungsarm setzt sich also aus mehreren Bereichen, nämlich dem ersten Anlenkbereich, dem zweiten Anlenkbereich und dem Verbindungsbereich zusammen. Über den Verbindungsbereich sind die beiden Anlenkbereiche miteinander verbunden, wobei vorzugsweise die beiden Anlenkbereiche jeweils unmittelbar an den Verbindungsbereich angrenzen, nämlich auf gegenüberliegenden Seiten.

Jeder der Bereiche weist eine Längsmittelachse auf, wobei die Längsmittelachse des Verbindungsbereichs bezüglich der Längsmittelachsen der beiden Anlenkbereiche jeweils angewinkelt ist. Zwischen der Längsmittelachse des Verbindungsbereichs und der Längsmittelachse des ersten Anlenkbereichs liegt insoweit ein Winkel vor, der größer als 0° und kleiner als 180° ist. Analog liegt zwischen der Längsmittelachse des Verbindungsbereichs und der Längsmittelachse des zweiten Anlenkbereichs ein Winkel vor, der ebenfalls größer als 0° und kleiner als 180° ist. Die beiden Anlenkbereiche beziehungsweise ihre Längsmittelachsen können parallel oder zumindest näherungsweise parallel zueinander angeordnet sein. Sind die beiden Anlenkbereiche beziehungsweise ihre Längsmittelachsen zueinander angewinkelt, so ist der Winkel zwischen ihnen kleiner als die Winkel zwischen dem Verbindungsbereich und den beiden Anlenkbereichen. Mit einer derartigen Ausgestaltung des Begrenzungsarms werden eine besonders drehflexible Ausgestaltung und ein besonders vorteilhaftes Begrenzungsverhalten realisiert.

Schließlich kann im Rahmen einer weiteren Ausgestaltung der Erfindung vorgesehen sein, dass wenigstens einer der folgenden Bereichen mit einer Wabenstruktur und/oder Rippenstruktur vorgesehen ist: erster Anlenkbereich, zweiter Anlenkbereich und Zwischenbereich. Die Wabenstruktur und/oder Rippenstruktur zeichnet sich durch Stege aus, die Hohlräume begrenzen. Die Hohlräume sind im Querschnitt gesehen mehreckig, insbesondere dreieckig. Die Ausnehmungen sind randoffen in dem jeweiligen Bereich ausgebildet, durchgreifen also den Begrenzungsarm wenigstens auf einer Seite. Das bedeutet, dass die Ausnehmung als Sackausnehmung ausgebildet sein kann, welche einen Boden aufweist. Alternativ kann die Ausnehmung als Durchgangsausnehmung vorliegen, welche den Begrenzungsarm vollständig durchgreift. Beispielsweise ist es vorgesehen, dass die Wabenstruktur und/oder Rippenstruktur nur in dem zweiten anliegenden Bereich und dem Zwischenbereich vorliegt, insbesondere sich vollständig über den zweiten Anlenkbereich und den Zwischenbereich erstreckt. Zusätzlich kann es vorgesehen sein, dass die Wabenstruktur auch in dem ersten Anlenkbereich vorliegt, vorzugsweise lediglich teilweise in dem ersten Anlenkbereich ausgebildet ist. Durch eine derartige Ausgestaltung des Begrenzungsarms wird eine besonders hervorragende Drehflexibilität erzielt.

Die Erfindung wird nachfolgend anhand der in der Zeichnung dargestellten Ausführungsbeispiele näher erläutert, ohne dass eine Beschränkung der Erfindung erfolgt. Dabei zeigt:
- Figur 1: eine schematische Teildarstellung eines Dachfensters, mit einer Öffnungsbegrenzungseinrichtung zur Begrenzung einer Drehbewegung eines Flügelrahmens bezüglich eines Blendrahmens, wobei der Flügelrahmen in einer ersten Drehwinkelstellung bezüglich des Blendrahmens dargestellt ist,
- Figur 2: das bereits bekannte Dachfenster in einer schematischen Teildarstellung, wobei der Flügelrahmen in einer zweiten Drehwinkelstellung vorliegt,
- Figur 3: eine schematische Darstellung eines Begrenzungsarms einer Öffnungsbegrenzungseinrichtung für das Dachfenster in einer ersten Ausgestaltung, sowie
- Figur 4: eine schematische Darstellung des Begrenzungsarms in einer zweiten Ausgestaltung.

Die Figur 1 zeigt eine schematische Darstellung eines Bereichs eines Dachfensters 1, welches über einen Blendrahmen 2 und einen Flügelrahmen 3 verfügt. Der Flügelrahmen 3 ist an dem Blendrahmen 2 um eine Flügelrahmendrehachse drehbar gelagert.. Der Blendrahmen 2 ist zur Montage an beziehungsweise in einem Gebäude, insbesondere an beziehungsweise in einem Dach des Gebäudes vorgesehen und ausgebildet. Das Dachfenster 1 weist weiterhin eine Rollladeneinrichtung 4 mit wenigstens einer Rollladenführungsschiene 5 auf. Zudem verfügt das Dachfenster 1 über eine Öffnungsbegrenzungseinrichtung 6, die der Begrenzung einer Drehbewegung des Flügelrahmens 3 bezüglich des Blendrahmens 2 um die hier nicht erkennbare Flügelrahmendrehachse dient. Hierbei soll die Öffnungsbegrenzungseinrichtung 6 die Drehbewegung des Flügelrahmens 3 auf einen bestimmten Flügelrahmendrehwinkelbereich beschränken.

Die Öffnungsbegrenzungseinrichtung 6 verfügt über einen Begrenzungsarm 7, der an einem seiner Enden linear beweglich an einer Führungsschiene 8 gelagert beziehungsweise geführt ist. Die Führungsschiene 8 dient der Öffnungsbegrenzung des Dachfensters 1. Hierzu ist sie beispielsweise Bestandteil der Rollladenführungsschiene 5. Insbesondere bei zumindest teilweise geschlossener Rollladeneinrichtung 4 wird die Rollladenführungsschiene 5 bei einer Öffnungsbewegung des Dachfensters 1 von dem Flügelrahmen 3 mitgenommen und in Richtung einer Offenstellung des Flügelrahmens 3 gedrängt. Diese Bewegung der Rollladenführungsschiene 5 und mithin des Flügelrahmens 3 wird mithilfe der Öffnungsbegrenzungseinrichtung 6 begrenzt.

Auf seiner der Führungsschiene 8 abgewandten Seite ist der Begrenzungsarm 7 drehbeweglich gelagert, nämlich um eine Begrenzungsarmdrehachse 9. Die drehbare Lagerung des Begrenzungsarms 7 ist an dem Blendrahmen 2 vorgesehen. Beispielsweise ist der Begrenzungsarm 7 mittels einer Drehlagerung 10 drehbar an dem Blendrahmen 2 gelagert, wobei die Drehlagerung 10 eine Gleitlageraufnahme 11 sowie ein Lagerelement 12 aufweist. Das Lagerelement 12 ist drehbar in der Gleitlageraufnahme 11 zur Ausbildung eines Gleitlagers aufgenommen. Das Lagerelement 12 ist beispielsweise einstückig und materialeinheitlich mit dem Begrenzungsarm 7 ausgeführt. Die Gleitlageraufnahme 11 wird beispielsweise von einem Anschlagelement 13 ausgebildet, welches Bestandteil einer Drehwinkelbegrenzung 14 für den Begrenzungsarm 7 ist.

Die Drehwinkelbegrenzung 14 dient zur Begrenzung einer Drehbewegung des Begrenzungsarms 7 um die Begrenzungsarmdrehachse 9 auf einen bestimmten Begrenzungsarmdrehwinkelbereich. Hierzu verfügt das Anschlagelement 13 über einen Endanschlag 15, mit welchem der Begrenzungsarm 7 zur Begrenzung seiner Drehbewegung zusammenwirkt, insbesondere mit ihm in Anlagekontakt gerät. In der hier dargestellten ersten Stellung des Flügelrahmens 3 liegt der Begrenzungsarm 7 innerhalb seines Begrenzungsarmdrehwinkelbereichs vor, sodass er auch von dem Endanschlag 15 beabstandet ist. Das Dachfenster 1 kann insoweit weiter geöffnet werden.

Die Figur 2 zeigt eine weitere schematische Darstellung des Dachfensters 1, wobei sich der Flügelrahmen 3 nun in einer zweiten Drehwinkelstellung befindet. Aufgrund der Drehbewegung des Flügelrahmens 3 bezüglich des Blendrahmens 2 um die Flügelrahmendrehachse aus der ersten Drehwinkelstellung in die hier gezeigte zweite Drehwinkelstellung ergibt sich eine Drehbewegung des Begrenzungsarms 7 entsprechend des Pfeils 16. In der zweiten Drehwinkelstellung des Flügelrahmens 3 liegt der Begrenzungsarm 7 an dem Endanschlag 15 an, sodass eine weitere Drehbewegung des Begrenzungsarms 7 um seine Begrenzungsarmdrehachse 9 unterbunden ist.

Entsprechend ist auch eine weitere Bewegung des Flügelrahmens 3 beziehungsweise ein weiteres Öffnen des Dachfensters 1 nur begrenzt möglich, nämlich aufgrund einer Elastizität beziehungsweise Flexibilität des Begrenzungsarms 7. Beispielsweise ist die Elastizität des Begrenzungsarms 7 derart gewählt, dass nach dem Anlegen des Begrenzungsarms 7 an dem Endanschlag 15 ein geringfügiges weiteres Öffnen des Dachfensters 1 möglich ist, in dessen Rahmen der Flügelrahmen 3 beispielsweise um einen Drehwinkel weiter geöffnet werden kann, welcher mindestens 5° und höchstens 15° beträgt. Mit einer derartigen Ausgestaltung der Öffnungsbegrenzungseinrichtung 6 wird ein hartes Anschlagen des Flügelrahmens 3 an einem Endanschlag verhindert. Vielmehr wird der Flügelrahmen 3 aus seiner Öffnungsbewegung heraus sanft abgebremst.

Die Figur 3 zeigt eine schematische Darstellung des Begrenzungsarms 7 in einer ersten Ausführungsform. Es ist erkennbar, dass der Begrenzungsarm 7 aus mehreren Bereichen besteht, nämlich einem ersten Anlenkbereich 17, einem zweiten Anlenkbereich 18 und einem Verbindungsbereich 19. Die beiden Anlenkbereiche 17 und 18 sind über den Verbindungsbereich 19 miteinander verbunden. Über den ersten Anlenkbereich 17 ist der Begrenzungsarm 7 linear beweglich an der Führungsschiene 8 gelagert. Über den zweiten Anlenkbereich 18 ist die schwenkbewegliche Lagerung bezüglich des Blendrahmens 2 realisiert. Insbesondere liegt das Lagerelement 12 in dem zweiten Anlenkbereich 18 vor. Erkennbar ist, dass in dem ersten Anlenkbereich 17 eine Laufkatze 20 ausgebildet ist, welche der linearbeweglichen Lagerung an der Führungsschiene 8 dient. Die Laufkatze 20 greift zur Führung vorzugsweise in gegenüberliegende Führungsausnehmungen ein, welche beispielsweise Bestandteil einer in der Führungsschiene 8 ausgebildeten Führungsnut sind.

Zur Herstellung einer hinreichenden Drehflexibilität des Begrenzungsarms 7 ist dieser mit einer Rippenstruktur 21 versehen, welche sich durch Stege 22 auszeichnet, die zwischen sich Ausnehmungen 23 einschließen. Sowohl von den Stegen 22 als auch von den Ausnehmungen 23 sind lediglich einige beispielhaft gekennzeichnet. Die Ausnehmungen 23 sind im Schnitt gesehen vorzugsweise im Wesentlichen dreieckig. Die Anlenkbereiche 17 und 18 sind vorzugsweise jeweils bezüglich des Verbindungsbereichs 19 angewinkelt. Gleichzeitig sind die Anlenkbereiche 17 und 18 parallel oder zumindest nahezu parallel zueinander ausgerichtet. Dies erhöht die Drehflexibilität weiter.

Die Figur 4 zeigt eine weitere Ausgestaltung des Begrenzungsarms 7, welche für größere Dachfenster 1 geeignet ist als die vorstehend erläuterte Ausführungsform. Es ist erkennbar, dass die Winkel zwischen den Bereichen 17, 18 und 19 kleiner sind als bei der ersten Ausführungsform. Hierdurch wird trotz der größeren Länge dieser Ausgestaltung des Begrenzungsarms 8 im Vergleich zu der vorstehend beschriebenen eine ähnliche oder dieselbe Drehflexibilität erzielt, sodass eine haptisch zumindest ähnliche Handhabung unterschiedlich großer Dachfenster 1 erzielt wird.

## Patentansprüche

1. Dachfenster (1), insbesondere Wohndachfenster, mit einem Blendrahmen (2) und einem bezüglich des Blendrahmens (2) um wenigstens eine Flügelrahmendrehachse drehbar gelagerten Flügelrahmen (3) und mit einer Öffnungsbegrenzungseinrichtung (6) zur Begrenzung einer Drehbewegung des Flügelrahmens (3) bezüglich des Blendrahmens (2) auf einen bestimmten Flügelrahmendrehwinkelbereich, wobei die Öffnungsbegrenzungseinrichtung (6) einen Begrenzungsarm (7) aufweist, der an einem seiner Enden linear beweglich an einer der Öffnungsbegrenzung des Dachfensters (1) dienenden Führungsschiene (8) und an seinem anderen Ende um eine Begrenzungsarmdrehachse (9) drehbar an dem Blendrahmen (2) gelagert ist, **gekennzeichnet durch** eine Drehwinkelbegrenzung (14) für den Begrenzungsarm (7) zur Begrenzung einer Drehbewegung des Begrenzungsarms (7) um die Begrenzungsarmdrehachse (9) auf einen bestimmten Begrenzungsarmdrehwinkelbereich, wobei die Drehwinkelbegrenzung (14) ein Anschlagelement (13) aufweist, das ausgehend von dem Blendrahmen (2) die Begrenzungsarmdrehachse (9) zumindest bereichsweise umgreift und über einen Endanschlag (15) verfügt, der die Drehbewegung des Begrenzungsarms (7) durch Anliegen des Begrenzungsarms (7) an dem Endanschlag (15) derart auf den Begrenzungsarmdrehwinkelbereich begrenzt, dass ein Verlassen des Begrenzungsarmdrehwinkelbereichs in diejenige Drehrichtung verhindert wird, die bei einem Öffnen des Dachfensters (1) auftritt.

2. Dachfenster nach Anspruch 1, **dadurch gekennzeichnet, dass** der Begrenzungsarm (7) an einer in der Führungsschiene (8) linear beweglich gelagerten Laufkatze (20) befestigt oder drehbar gelagert ist.

3. Dachfenster nach einem der vorhergehenden Ansprüche, **dadurch gekennzeichnet, dass** der Begrenzungsarm (7) bezüglich der Führungsschiene (8) innerhalb eines Führungsbereichs linear frei verlagerbar ist, wobei der Begrenzungsarmdrehwinkelbereich derart gewählt ist, dass bei einem Öffnen des Dachfensters (1) die Drehwinkelbegrenzung die Drehbewegung des Begrenzungsarms (7) bezüglich des Blendrahmens (2) bei innerhalb des Führungsbereichs vorliegendem Begrenzungsarm (7) begrenzt.

4. Dachfenster nach einem der vorhergehenden Ansprüche, **dadurch gekennzeichnet, dass** der Führungsbereich zumindest einseitig von einer Grenze begrenzt ist, insbesondere in einer Öffnungsrichtung, in die der Begrenzungsarm (7) bei dem Öffnen des Dachfensters (1) verlagert wird.

5. Dachfenster nach einem der vorhergehenden Ansprüche, **dadurch gekennzeichnet, dass** die Führungsschiene (8) an dem Flügelrahmen (3) angeordnet oder Bestandteil einer Rollladeneinrichtung (4) ist.

6. Dachfenster nach Anspruch 5, **dadurch gekennzeichnet, dass** die Rollladeneinrichtung (4) eine Rollladenführungsschiene (5) und einen mittels der Rollladenführungsschiene (5) verfahrbar geführten Rollladenpanzer aufweist, wobei die Rollladenführungsschiene (5) um eine von der Flügelrahmendrehachse beabstandete Rollladenführungsschienendrehachse drehbar bezüglich des Blendrahmens (2) gelagert ist und die Führungsschiene (8) an der Rollladenführungsschiene (5) befestigt oder von ihr gebildet ist.

7. Dachfenster nach einem der vorhergehenden Ansprüche, **dadurch gekennzeichnet, dass** der Begrenzungsarm (7) um die Begrenzungsarmdrehachse (9) drehflexibel ist, sodass nach Begrenzung der Drehbewegung des Begrenzungsarms (7) bei einem ersten Flügelrahmendrehwinkel das Dachfenster (1) bis zu einem zweiten Flügelrahmendrehwinkel weiter geöffnet werden kann.

8. Dachfenster nach Anspruch 7, **dadurch gekennzeichnet, dass** bei Vorliegen des Flügelrahmens in dem ersten Flügelrahmendrehwinkel der Begrenzungsarm in Anlagekontakt mit dem Endanschlag der Drehwinkelbegrenzung gerät und auf einer Grenze des Begrenzungsarmdrehwinkelbereichs vorliegt, sodass er nicht weiter um die Begrenzungsarmdrehachse drehbar ist, wobei das Dachfenster aufgrund der Drehflexibilität des Begrenzungsarms bis zu dem zweiten Flügelrahmendrehwinkel weiter geöffnet werden kann.

9. Dachfenster nach einem der vorhergehenden Ansprüche, **dadurch gekennzeichnet, dass** der Begrenzungsarm (7) einen linear beweglich an der Führungsschiene (8) gelagerten ersten Anlenkbereich (17), einen um die Begrenzungsarmdrehachse (9) drehbar bezüglich des Blendrahmens (2) gelagerten zweiten Anlenkbereich (18) und einen den ersten Anlenkbereich (17) mit dem zweiten Anlenkbereich (18) verbindenden Verbindungsbereich (19) aufweist, wobei der Verbindungsbereich (19) bezüglich des ersten Anlenkbereichs (17) und des zweiten Anlenkbereichs (18) jeweils angewinkelt ist.

10. Dachfenster nach Anspruch 9, **dadurch gekennzeichnet, dass** wenigstens einer der folgenden Bereiche mit einer Wabenstruktur und/oder Rippenstruktur (21) versehen ist: erster Anlenkbereich (17), zweiter Anlenkbereich (18) und Zwischenbereich (19).

## Claims

1. Skylight window (1), in particular a residential skylight window, having a blind frame (2) and a sash frame (3) which is mounted rotatably about at least one sash frame axis of rotation relative to the blind frame (2), and having an opening limiting device (6) for limiting a rotary movement of the sash frame (3) relative to the blind frame (2) to a specific sash frame rotation angle range, wherein the opening limiting device (6) has a limiting arm (7) which at one of its ends is linearly movably mounted on a guide rail (8) limiting the opening of the roof window (1) and at its other end is rotatably mounted on the blind frame (2) about a limiting arm axis of rotation (9), **characterised by** a rotation angle limiter (14) for the limiting arm (7) for limiting a rotational movement of the limiting arm (7) about the limiting arm axis of rotation (9) to a specific limiting arm rotation angle range, wherein the rotation angle limiter (14) has a stop element (13) which, starting from the blind frame (2), engages at least partially around the limiting arm axis of rotation (9) and has an end stop (15), which limits the rotary movement of the limiting arm (7) to the limiting arm rotation angle range by abutting the limiting arm (7) against the end stop (15) in such a way, that exceeding the limiting arm rotation angle range in the direction of rotation that occurs when the roof window (1) is opened is prevented.

2. Skylight window according to claim 1, **characterised in that** the limiting arm (7) is fastened or rotatably mounted on a trolley (20) mounted linearly movably in the guide rail (8).

3. Skylight window according to one of the preceding claims, **characterised in that** the limiting arm (7) can be freely displaced linearly relative to the guide rail (8) within a guide range, wherein the limiting arm rotation angle range is selected such that, when the skylight window (1) is opened, the rotation angle limiter limits the rotational movement of the limiting arm (7) relative to the blind frame (2) when the limiting arm (7) is within the guide range.

4. Skylight window according to one of the preceding claims, **characterised in that** the guide range is limited on at least one side by a boundary, in particular in an opening direction in which the limiting arm (7) is moved when the skylight window (1) is opened.

5. Skylight window according to one of the preceding claims, **characterised in that** the guide rail (8) is arranged on the sash frame (3) or is part of a roller shutter device (4).

6. Skylight window according to claim 5, **characterised in that** the roller shutter device (4) has a roller shutter guide rail (5) and a roller shutter curtain guided for movement by means of the roller shutter guide rail (5), wherein the roller shutter guide rail (5) is mounted for rotation relative to the blind frame (2) about a roller shutter guide rail axis of rotation spaced from the sash frame axis of rotation and the guide rail (8) is fastened to the roller shutter guide rail (5) or is formed by it.

7. Skylight window according to one of the preceding claims, **characterised in that** the limiting arm (7) is rotationally flexible about the limiting arm axis of rotation (9), so that after limiting the rotational movement of the limiting arm (7) at a first sash frame rotation angle, the roof window (1) can be opened further up to a second sash frame rotation angle.

8. Skylight window according to claim 7, **characterised in that** when the sash frame is present at the first sash frame rotation angle, the limiting arm comes into abutment contact with the end stop of the rotation angle limiter and is present at a boundary of the limiting arm rotation angle range, so that it cannot be rotated further about the limiting arm axis of rotation, whereby the skylight window can be opened further up to the second sash frame rotation angle due to the rotational flexibility of the limiting arm.

9. Skylight window according to one of the preceding claims, **characterised in that** the limiting arm (7) has a first articulation region (17) mounted linearly movably on the guide rail (8), a second articulation region (18) mounted rotatably about the limiting arm axis of rotation (9) relative to the blind frame (2), and a connecting region (19) connecting the first articulation region (17) to the second articulation region (18), wherein the connecting region (19) is angled relative to each of the first articulation region (17) and the second articulation region (18).

10. Skylight window according to claim 9, **characterised in that** at least one of the following areas is provided with a honeycomb structure and/or ribbed structure (21): first articulation region (17), second articulation region (18) and connecting region (19).

## Revendications

1. Fenêtre de toit (1), en particulier fenêtre de toit pour habitation, avec un cadre dormant (2) et un cadre de battant (3) logé de manière à pouvoir pivoter par rapport au cadre dormant (2) autour d'au moins un axe de rotation du cadre de battant et avec un dispositif de limitation d'ouverture (6) pour limiter un mouvement de rotation du cadre de battant (3) par rapport au cadre dormant (2) à une plage déterminée d'angles de rotation du cadre de battant, le dispositif de limitation d'ouverture (6) présentant un bras de limitation (7) qui est monté à l'une de ses extrémités de manière mobile linéairement sur un rail de guidage (8) servant à limiter l'ouverture de la fenêtre de toit (1) et à son autre extrémité de manière à pouvoir pivoter autour d'un axe de rotation du bras de limitation (9) sur le cadre dormant (2), **caractérisé par** une limitation d'angle de rotation (14) du bras de limitation (7) afin de limiter un mouvement de rotation du bras de limitation (7) autour de l'axe de rotation du bras de limitation (9) à une plage déterminée d'angles de rotation du bras de limitation, la limitation d'angle de rotation (14) présentant un élément de butée (13) qui, en partant du cadre dormant (2), entoure au moins par zones l'axe de rotation du bras de limitation (9) et dispose d'une butée de fin de course (15), qui limite le mouvement de rotation du bras de limitation (7) par l'application du bras de limitation (7) contre la butée de fin de course (15) sur la plage d'angles de rotation du bras de limitation de telle sorte qu'une sortie de la plage d'angles de rotation du bras de limitation dans le sens de rotation qui se produit lors de l'ouverture de la fenêtre de toit (1) est empêchée.

2. Fenêtre de toit selon la revendication 1, **caractérisée en ce que** le bras de limitation (7) est fixé ou monté de manière à pouvoir pivoter sur un chariot (20) logé de manière mobile linéairement dans le rail de guidage (8).

3. Fenêtre de toit selon l'une des revendications précédentes, **caractérisée en ce que** le bras de limitation (7) peut être déplacé librement de manière linéaire par rapport au rail de guidage (8) à l'intérieur d'une zone de guidage, la plage d'angles de rotation du bras de limitation étant choisie de telle sorte que, lors d'une ouverture de la fenêtre de toit (1), la limitation de l'angle de rotation limite le mouvement de rotation du bras de limitation (7) par rapport au cadre dormant (2) lorsque le bras de limitation (7) est présent à l'intérieur de la zone de guidage.

4. Fenêtre de toit selon l'une des revendications précédentes, **caractérisée en ce que** la zone de guidage est délimitée au moins d'un côté par une limite, notamment dans une direction d'ouverture dans laquelle le bras de limitation (7) est déplacé lors de l'ouverture de la fenêtre de toit (1).

5. Fenêtre de toit selon l'une des revendications précédentes, **caractérisée en ce que** le rail de guidage (8) est disposé sur le cadre de battant (3) ou fait partie d'un dispositif de volet roulant (4).

6. Fenêtre de toit selon la revendication 5, **caractérisée en ce que** le dispositif de volet roulant (4) présente un rail de guidage de volet roulant (5) et un tablier de volet roulant guidé de manière mobile au moyen du rail de guidage de volet roulant (5), le rail de guidage de volet roulant (5) étant logé de manière à pouvoir pivoter par rapport au cadre dormant (2) autour d'un axe de rotation de rail de guidage de volet roulant espacé de l'axe de rotation du cadre de battant et le rail de guidage (8) étant fixé au rail de guidage de volet roulant (5) ou formé par celui-ci.

7. Fenêtre de toit selon l'une des revendications précédentes, **caractérisée en ce que** le bras de limitation (7) est flexible en rotation autour de l'axe de rotation (9) du bras de limitation, de sorte qu'après la limitation du mouvement de rotation du bras de limitation (7) à un premier angle de rotation du cadre de battant, la fenêtre de toit (1) peut continuer à s'ouvrir jusqu'à un deuxième angle de rotation du cadre de battant.

8. Fenêtre de toit selon la revendication 7, **caractérisée en ce que**, lorsque le cadre de battant se trouve dans le premier angle de rotation du cadre de battant, le bras de limitation vient en contact d'appui avec la butée de fin de course de la limitation de l'angle de rotation et se trouve sur une limite de la plage d'angles de rotation du bras de limitation, de sorte qu'il ne peut plus tourner autour de l'axe de rotation du bras de limitation, la fenêtre de toit pouvant être ouverte davantage jusqu'au deuxième angle de rotation du cadre de battant en raison de la flexibilité de rotation du bras de limitation.

9. Fenêtre de toit selon l'une des revendications précédentes, **caractérisée en ce que** le bras de limitation (7) comprend une première zone d'articulation (17) montée mobile linéairement sur le rail de guidage (8), une deuxième zone d'articulation (18) montée de manière à pouvoir pivoter par rapport au cadre dormant (2) autour de l'axe de rotation (9) du bras de limitation et une zone de liaison (19) reliant la première zone d'articulation (17) à la deuxième zone d'articulation (18), la zone de liaison (19) étant respectivement inclinée par rapport à la première zone d'articulation (17) et à la deuxième zone d'articulation (18).

10. Fenêtre de toit selon la revendication 9, **caractérisée en ce qu'**au moins l'une des zones suivantes est pourvue d'une structure en nid d'abeilles et/ou d'une structure à nervures (21) : première zone d'articulation (17), deuxième zone d'articulation (18) et zone intermédiaire (19).
